# EUROPÄISCHE PATENTSCHRIFT

(11) **EP 2 692 952 B1**
(45) Veröffentlichungstag und Bekanntmachung des Hinweises auf die Patenterteilung: **18.03.2015**
(21) Anmeldenummer: 13178572.7
(22) Anmeldetag: 30.07.2013
(51) Int. Cl.: E02D 29/14

(54) **Schachtabdeckung und Verfahren zur Herstellung einer Schachtabdeckung**
Shaft cover and method for manufacturing a shaft cover
Couvercle de logement et procédé destiné à la fabrication d'un couvercle de logement

(30) Priorität: 31.07.2012 EP 12178604
(43) Veröffentlichungstag der Anmeldung: 05.02.2014
(73) Patentinhaber: Senn AG, 4665 Oftringen 1 (CH)
(72) Erfinder: Persello, Nino, 4303 Kaiseraugst (CH); Beer, Walter, 4852 Rothrist (CH)
(74) Vertreter: Troesch Scheidegger Werner AG

(56) Entgegenhaltungen:
- DE-U1- 29 914 492

## Beschreibung

Die vorliegende Erfindung betrifft eine Schachtabdeckung nach dem Oberbegriff von Anspruch 1 sowie ein Verfahren zur Herstellung einer Schachtabdeckung.

Im Allgemeinen bestehen Schachtabdeckungen aus Gusseisen, wobei sie entweder vollständig aus Gusseisen bestehen können oder sie können segmentär auf der Deckeloberfläche einen Einsatz aus Beton oder der Gleichen aufweisen. Diese Schachtdeckel sind hoch belastbar sowie in ihrer Belastungsauslegung klassifizierbar. In jedem Fall sind solche Schachtabdeckungen aufwendig herzustellen und dementsprechend teuer.

Die bekannten Schachtabdeckungen, wie beispielsweise in EP-2 431 533 A2 oder in DE 299 14 492 U1 offenbart, sind für ihre zugeordneten Belastungsklassen nur als Verbundsystem zugelassen, das aus einem definiertem Eisen- und Betonguss besteht. Während der Eisenguss grundsätzlich die Baugrösse zur Überdeckung der lichten Öffnung definiert, übernimmt der Beton die Füllung in dafür vorgesehenen Eisengusstaschen und bildet damit - zumindest teilweise - die Deckeloberfläche. Die Aufteilung in Eisengusstaschen wird dabei unter Berücksichtigung von statischen und gusstechnischen Gesichtspunkten vorgenommen. Zugleich übernimmt der Beton nach dem Aushärten eine adhäsive Rutschsicherung auf der Oberfläche der Schachtabdeckung. Infolge der statisch- und normbedingten Gestaltung, die für eine Zulassung des gusseisernen Grundkörpers erfüllt sein müssen, ist die Herstellungsvariabilität bei den bekannten Schachtabdeckungen fertigungstechnisch begrenzt.

Der vorliegenden Erfindung liegt die Aufgabe zugrunde, eine Schachtabdeckung anzugeben, die einem breiten Anforderungsprofil gerecht wird, gleichzeitig aber einfach und kosteneffizient hergestellt werden kann.

Diese Aufgabe wird durch die in Patentanspruch 1 angegebenen Merkmale gelöst. Vorteilhafte Ausführungsvarianten sowie ein Verfahren zur Herstellung von Schachtabdeckungen sind in weiteren Ansprüchen angegeben.

Die vorliegende Erfindung betrifft zunächst eine Schachtabdeckung zur Abdeckung einer Schachtöffnung, wobei die Schachtabdeckung eine Tragkonstruktion umfasst. Die erfindungsgemässe Schachtabdeckung zeichnet sich dadurch aus, dass die Tragkonstruktion mehrere Rippenelemente, mindestens ein Fixierelement und mindestens ein Längselement umfasst, dass die Rippenelemente durch das mindestens eine Kammelement fixierbar sind und dass das mindestens eine Längselement mit mehreren Rippenelementen verbunden ist.

Eine Ausführungsvariante der erfindungsgemässen Schachtabdeckung besteht darin, dass die Rippenelemente flach ausgebildet und derart ausgerichtet sind, dass sie im Wesentlichen parallel zu einer auf die Tragkonstruktion wirkenden Hauptbelastungsrichtung verlaufen.

Weitere Ausführungsvarianten der erfindungsgemässen Schachtabdeckung bestehen darin, dass sich zumindest mehrere Rippenelemente von einem Rand der Schachtöffnung zu einem gegenüberliegenden Rand erstrecken.

Weitere Ausführungsvarianten der erfindungsgemässen Schachtabdeckung bestehen darin, dass die Schachtöffnung rechteckig ist.

Noch weitere Ausführungsvarianten der erfindungsgemässen Schachtabdeckung bestehen darin, dass das mindestens eine Längselemente quer zu mehreren Rippenelementen verläuft und dass das mindestens eine Längselement mit mehreren Rippenelementen fest verbunden ist.

Weitere Ausführungsvarianten der erfindungsgemässen Schachtabdeckung bestehen darin, dass das mindestens eine Längselement eine Rundstange ist, die vorzugsweise durch mehrere Rippenelemente hindurchgeführt ist.

Weitere Ausführungsvarianten der erfindungsgemässen Schachtabdeckung bestehen darin, dass die Tragkonstruktion in einer Wanne enthalten ist und mit dieser fest verbunden ist und dass die Wanne mit einem Füllmaterial, vorzugsweise einem Betongemisch, befüllbar ist.

Weitere Ausführungsvarianten der erfindungsgemässen Schachtabdeckung bestehen darin, dass zwischen einer Auflagefläche der Wanne und der Wanne ein Dichtungselement vorgesehen ist, das eine Wasserabdichtung und/oder eine Brandabdichtung ermöglicht.

Weitere Ausführungsvarianten der erfindungsgemässen Schachtabdeckung bestehen darin, dass ein Schliesssystem zum sicheren Abschliessen der Schachtöffnung vorgesehen ist.

Weitere Ausführungsvarianten der erfindungsgemässen Schachtabdeckung bestehen darin, dass das Fixierelement ein Kammelement ist, durch das die Rippenelemente hindurchgreifen, wobei vorzugsweise mindestens zwei Kammelemente vorgesehen sind, die im Bereich von Auflageflächen der Tragkonstruktion angeordnet sind.

Weitere Ausführungsvarianten der erfindungsgemässen Schachtabdeckung bestehen darin, dass das Fixierelement ein Steg ist, der zwei benachbarte Rippenelemente zu einem U-Profil verbindet.

Weitere Ausführungsvarianten der erfindungsgemässen Schachtabdeckung bestehen darin, dass das Fixierelement eine Zunge ist, die senkrecht auf ein Rippenelement steht und mit diesem verbunden ist.

Weitere Ausführungsvarianten der erfindungsgemässen Schachtabdeckung bestehen darin, dass die Längselemente näher zu einer Unterseite der Schachtabdeckung angeordnet sind und dass parallel zu den Längselementen verlaufende Bewehrungsstangen vorhanden sind, die näher zu einer Oberseite der Schachtabdeckung angeordnet sind.

Weitere Ausführungsvarianten der erfindungsgemässen Schachtabdeckung bestehen darin, dass für die Tragkonstruktion aus einem rostfreien Material, insbesondere aus einem rostfreien Stahl nach DIN EN 10088-1, besteht.

Weitere Ausführungsvarianten der erfindungsgemässen Schachtabdeckung bestehen darin, dass ein mit einer Fahrbahn oberflächenbündiger Einbau vorgesehen ist.

Weitere Ausführungsvarianten der erfindungsgemässen Schachtabdeckung bestehen darin, dass die Tragkonstruktion ohne Füllmaterial eine vorgegebene Belastungsnorm erfüllt und hierfür zertifizierbar ist.

Ferner betrifft die Erfindung ein Verfahren zur Herstellung einer Schachtabdeckung gemäss einer der vorstehend angegebenen Ausführungsvarianten, wobei das Verfahren darin besteht, dass die Tragkonstruktion mittels handelsüblichen Halbfabrikaten unter Anwendung von Blechbearbeitungstechniken hergestellt wird.

Eine Ausführungsvariante des erfindungsgemässen Verfahrens besteht darin, dass die Tragkonstruktion im Wesentlichen durch Zuschneiden und Verschweissen von Plattenmaterial hergestellt wird.

Es wird ausdrücklich darauf hingewiesen, dass die vorstehend genannten Ausführungsvarianten beliebig kombinierbar sind. Es sind lediglich diejenigen Kombinationen von Ausführungsvarianten ausgeschlossen, die zu einem Widerspruch führen würden.

Die vorliegende Erfindung wird anhand von Ausführungsbeispielen, die in Figuren gezeigt werden, weiter erläutert. Dabei zeigen:
- Fig. 1: eine Tragkonstruktion für eine erfindungsgemässe Schachtabdeckung in einer Seitenansicht,
- Fig. 2: die Tragkonstruktion gemäss Fig. 1 in Draufsicht,
- Fig. 3: einen Schnitt durch die Tragkonstruktion gemäss Fig. 2 entlang einer Schnittebene C-C,
- Fig. 4: eine erfindungsgemässe Schachtabdeckung mit einer in eine Wanne eingelassenen Tragkonstruktion in Draufsicht,
- Fig. 5: einen Schnitt durch die Schachtabdeckung gemäss Fig. 2 entlang einer Schnittebene D-D,
- Fig. 6: die erfindungsgemässe Schachtabdeckung gemäss Fig. 4 und 5 in Draufsicht, wobei die Wanne mit eingesetzter Tragkonstruktion mit einem Füllmaterial gefüllt ist,
- Fig. 7: die erfindungsgemässe Schachtabdeckung gemäss Fig. 6 in einer Seitenansicht,
- Fig. 8: einen Ausschnitt im Bereich einer Auflagefläche der Schachtabdeckung in einem Schnitt parallel zu einem Rippenelement zur Verdeutlichung von Kammbereichen zwischen dem Rippenelement und einem Kammelement,
- Fig. 9: eine weitere Ausführungsvariante der erfindungsgemässen Schachtabdeckung in einer Draufsicht,
- Fig. 10: einen Schnitt durch die Ausführungsvariante gemäss Fig. 9 entlang der Schnittebene A-A,
- Fig. 11: einen Schnitt durch die Ausführungsvariante gemäss Fig. 9 entlang der Schnittebene B-B,
- Fig. 12: ein Netzbild für ein U-Profil,
- Fig. 13: eine Ausführungsvariante für eine Wanne, wie sie beispielsweise bei der Ausführungsvariante gemäss Fig. 9 verwendet ist,
- Fig. 14: ein Netzbild für die Wanne gemäss Fig. 13 und
- Fig. 15: einen Schnitt analog zur Fig. 10 durch eine weitere Ausführungsvariante.

In den Fig. 1 bis 3 ist eine Tragkonstruktion 1 für eine erfindungsgemässe Schachtabdeckung in verschiedenen Ansichten dargestellt. So zeigt Fig. 1 eine Seitenansicht, Fig. 2 eine Draufsicht und Fig. 3 einen Schnitt durch der Tragkonstruktion 1 entlang der Schnittebene C-C gemäss Fig. 2. Die Tragkonstruktion 1 umfasst mehrere, parallel verlaufende und flache Rippenelemente 2, zwei Kammelemente 3 und zwei Längselemente 4 in der Form von Rundrohren. Die zwei Kammelemente 3 sind Fixierelemente für die Rippenelemente 2 und sind in einem Randbereich der rechteckigen Schachtabdeckung parallel zueinander angeordnet, wobei die Rippenelemente 2 durch die Kammelemente 3 hindurchgreifen und vom einen Rand der Schachtöffnung zum gegenüberliegenden Rand der Schachtöffnung verlaufen. Zur maximalen Kraftaufnahme sind die Rippenelemente 2 zu einer Hauptbelastungsrichtung F parallel ausgerichtet, wobei sich der Abstand der Rippenelemente 2 und deren Abmessungen aufgrund der maximal zulässigen Belastung ergibt.

Die Längselemente 4 sind - wie die als Fixierelemente wirkenden Kammelemente 3 - senkrecht zu den Rippenelementen 2 angeordnet und verleihen ihnen hierdurch umfassende Querstabilität. In der Ausführungsvariante gemäss Fig. 1 sind zwei Längselemente 4 dargestellt. Die Anzahl der Längselemente 4 kann jedoch im Rahmen der verfügbaren Platzverhältnisse höher sein, insbesondere dann, wenn dies aufgrund der maximal zu erwartenden Belastungsverhältnisse erforderlich sein sollte.

In der in den Fig. 1 bis 3 dargestellten Tragkonstruktion 1 erstrecken sich die Längselemente 4 nicht über die gesamte Längsausdehnung der Schachtöffnung, sondern enden im Bereich eines Rahmenelementes 9, in denen Hebeelemente 10 zum Hochheben der ganzen Tragkonstruktion 1 bzw. der Schachtabdeckung und gegebenenfalls ein Schliesssystem 11 zum sicheren Abschliessen der Schachtöffnung angeordnet sind.

Es wird ausdrücklich darauf hingewiesen, dass in einer ersten Ausführungsvariante die Tragkonstruktion 1 alleine die erfindungsgemässe Schachtabdeckung bildet. Eine solche Schachtabdeckung dient zur offenen Abdeckung einer Schachtöffnung und ermöglicht den Luftaustausch zwischen einem Schachthohlraum und der Umgebung, wobei gleichzeitig eine Belastung im Rahmen der berechneten maximalen Belastung der Tragkonstruktion 1 möglich ist.

Eine weitere Ausführungsvariante der erfindungsgemässen Schachtabdeckung ist in den Figuren 4 und 5 dargestellt, wobei Fig. 4 eine Draufsicht und Fig. 5 einen Querschnitt entlang der Schnittfläche D-D gemäss Fig. 4 zeigt. Die Tragkonstruktion 1 ist bei dieser Ausführungsvariante in eine Wanne 6 eingelassen, womit die Möglichkeit besteht, die durch das Einlegen der Tragkonstruktion 1 in die Wanne 6 entstandenen Hohlräume mit einem Füllmaterial auszugiessen. Hierbei eignet sich insbesondere ein Betongemisch. In einer weiteren Ausführungsvariante der erfindungsgemässen Schachtabdeckung ist die Tragkonstruktion 1 fest mit der Wanne 6 verbunden, wobei das Verbinden beispielsweise durch Verschweissen, Umformen oder Nieten erfolgt.

Die Fig. 6 und 7 zeigen die gleiche Schachtabdeckung wie in den Fig. 4 und 5, allerdings ist bei der Ausführungsvariante gemäss Fig. 6 und 7 die Wanne 6 mit eingelegter Tragkonstruktion 1 vollständig mit einem Füllmaterial gefüllt. Entsprechend sind die Rippenelemente 2 wie auch die ganze Tragkonstruktion 1 eingegossen, mithin nicht mehr sichtbar.

Um die Festigkeit und Stabilität des Füllmaterials auch in Bereichen zu gewährleisten, wo keine stabilisierenden Rippenelemente 2 vorhanden sind, sind so genannte Bewehrungselemente 12 vorgesehen. Insbesondere im Bereich der Rahmenelemente 9, oberhalb derer keine Rippenelemente 2 und keine Längselemente 4 vorhanden sind, führen die Bewehrungselemente 12 zur gewünschten Festigkeit.

Bei einer weiteren Ausführungsform der erfindungsgemässen Schachtabdeckung ist ein Dichtungselement 7 vorgesehen, die ein Abdichten der Schachtabdeckung ermöglicht, und zwar kann hiermit eine geforderte Tagwasser-Dichte und/oder ein geforderter Brandschutz erhalten werden. Selbstverständlich ist dann ein geeignetes Füllmaterial zum Füllen der durch die Tragkonstruktion 1 entstehenden Hohlräume in der Wanne 6 zu verwenden.

Zum Abdichten der Schachtabdeckung ist das Dichtelement 7 im gesamten Auflagebereich, d.h. rund um die Schachtöffnung, angeordnet. Als Dichtmaterial eignet sich insbesondere brandhemmende Fugendichtmaterial aus Polyurethanweichschaum mit Acrylat-Dispersionsimprägnierung.

Fig. 8 zeigt eine mögliche Realisierung des Ineinandergreifens von Rippenelement 2 und Kammelement, wobei in der in Fig. 8 dargestellten Ausführungsvariante ein erstes Kammelement 3 und ein zweites Kammelement 3` als Fixierelemente vorhanden sind. Das erste Kammelement 3 erstreckt sich über die ganze Auflagefläche und stabilisiert die Rippenelement 3 in einem ersten Kammbereich 13, so dass die Rippenelemente 3 nicht kippen. Ferner wird die Belastung auf die Rippenelemente 3 auf den Schachtrahmen übertragen, womit ein allenfalls vorhandenes Dichtungselement zu einer zuverlässigen Abdichtung führt. Dies insbesondere deshalb, weil der Schachtrahmen und damit auch die Ausgestaltung der Wanne 6 im Bereich der Auflagefläche sehr flach ist und somit eine gute Dichtfläche bildet. Schliesslich ist der erste Kammbereich 13 auch eine Montagehilfe bei der Herstellung der Tragkonstruktion 1.

Der zweite Kammbereich 14 wird durch ein zweites Kammelement 3` gebildet, das wiederum ein Flacheisen sein kann. Das zweite Kammelement 3' dient zur weiteren Kippstabilisierung und Rasterung der Rippenelemente 2, wobei auch das zweite Kammelement 3` als Montagehilfe bei der Herstellung der Tragkonstruktion 1 verwendet wird.

Obwohl die in Fig. 8 gezeigte Ausführungsvariante zwei Kammelemente 3 und 3` aufweist, ist es denkbar, dass nur ein einziges Element als Kammelement eingesetzt wird. Dabei kann der erste Kammbereich 13 oder es kann der zweite Kammbereich 14 realisiert werden oder es können beide Kammbereiche 13 und 14 realisiert werden, wobei im letztgenannten Fall beispielsweise ein zusammengesetztes Kammelement realisiert wird.

Die erfindungsgemässe Schachtabdeckung wird mit handelsüblichen Halbfabrikaten unter Anwendung der allgemein bekannten Blechbearbeitungstechniken hergestellt. Damit können Schachtöffnungen unabhängig von der Grösse kostengünstig und flexible produziert werden, wobei insbesondere automatisierte Fertigungstechniken in vorteilhafter Weise eingesetzt werden, womit eine wirtschaftliche Fertigung weiter gesteigert werden kann.

Wie bereits ausführlich dargelegt worden ist, wird die Tragkonstruktion mit einem definierten Rippen/Stecksystem gebildet, das in Bezug auf die Hauptbelastungsrichtung F ausgelegt ist. Das Zuschneiden der Struktur für die Tragkonstruktion, bestehend aus Rippenelementen und Kammelementen, aus Blechen kann mit einem Laserschnittverfahren erfolgen. Somit wird die geforderte Passgenauigkeit, die für das ineinanderstecken der Bleche (Rippenelemente 2 und Kammelemente 3) und der Rundstangen (Längselemente 4) erforderlich ist, gewährleistet. Zugleich muss der Schachtabdeckung bei Ausführungsvarianten im Einbaurahmen während des Einsatzes eine zufriedenstellende Sperre von Tagwasser und/oder Brandeinwirkung bewirken. Ferner ist die Tragkonstruktion ausreichend vor Korrosion zu schützen. Dies wird unter anderem dadurch erreicht, dass für die Tragkonstruktion 1 ein geeignetes Material verwendet wird, wie beispielsweise nach DIN EN 10088-1. Hierdurch erfüllt die erfindungsgemässe Schachtabdeckung die geforderten Bedingungen hinsichtlich optimaler Langlebigkeit und Korrosionsbeständigkeit.

Die Tragkonstruktion 1 bildet mit der Wanne 6, die wiederum aus Halbfabrikaten (insbesondere zugeschnittenen Blechteilen) einen dichten Schachtdeckel. Dabei wird die Wanne 6 als verlorene Schalung betrachtet, die neben der Abdichtungsfunktion auch das Füllmaterial aufnimmt.

Die Tragkonstruktion 1 ist für die jeweils geforderten Belastungsgrössen ausgelegt und beinhaltet weitere technische Einrichtungen, wie das Schliesssystem 11 und die Hebeelemente 10, die beispielsweise als Gewindemuffen für das Anschliessen von Hebewerkzeugen zum Anheben der Schachtabdeckung realisiert sind.

Die Tragkonstruktion 1 besteht - wie erwähnt - aus geometrisch und statisch bestimmten Rippenelementen und Längselementen aus hochfestem rostfreiem Stahl. Die Rippenelemente 2 und die Längselemente 4 sind in einem statisch definierten Raster in Kammelementen 3 als Fixierelemente stehend angeordnet. Die durch das Raster vorgegebene Teilung ist dabei abhängig von der normierten oder geforderten Belastungsklasse, der Bauhöhe der Schachtabdeckung und der lichten Breite der zu überdeckenden Schachtöffnung. Die Tragkonstruktion 1 wird aus den Teilen, wie Rippenelementen 2, Kammelementen 3 und Längselementen 4 zusammengesteckt und mit definierten Schweissnähten gesichert. Alle diese Teile sind statisch ausgelegt und statisch günstig in Belastungsrichtung angeordnet. Die gesteckten Rippenelemente 2 in den Kammelementen 3 übernehmen mit den Längselementen 4 zusammen eine Brückenfunktion zur Übernahme der Lasteinwirkung und auch der Wärmeabführung. Die Längselemente 4 werden in statisch definierter Anzahl durch die neutrale Faser der Rippenbleche im Lot gezogen und erfüllen neben der Kraftübertragung, der Momentübertragung und der Wärmeübertragung auch die Verankerung des Füllmaterials. Zudem können an den Längselementen 4 technische Einrichtungen - wie Sensoren, Beleuchtung, Signalisierung, etc. - befestigt werden. Insbesondere kann die Tragkonstruktion 1 als solche als Trägersystem für weitere Ein- und Aufbauten oder als hochbelastbarer rostfreier Rechen eingesetzt werden.

Im Vergleich zu gattungsähnlichen Gusseisenschachtdeckeln kann die erfindungsgemässe Schachtabdeckung technologisch einfach und wirtschaftlich hergestellt werden. Im Unterschied zu einem gattungsähnlichen Eisengussdeckel kann die Baugrösse unabhängig von einem Energie- und Materialintensiven Fertigungsprozess, wie von Eisengiessereien bekannt, hergestellt werden. Somit können auch kleine Stückzahlen wirtschaftlich hergestellt werden, welche gleichzeitig hohe Ansprüche erfüllen. Durch die statisch ausgelegte Anordnung der Rippenelemente in der Tragkonstruktion können hohe Belastungen, und zwar unabhängig vom Einwirkungsort, aufgenommen werden.

Obwohl das in die Wanne mit Tragkonstruktion verfüllte Füllmaterial keinen direkten statischen Einfluss auf die Auslegung der Schachtabdeckung hat, kann das Füllmaterial (z. B. Beton) seine primäre Eigenschaft, nämlich das Übernehmen von Druckkräften, vollumfänglich wahrnehmen. Eine Betonfestigkeitsgüte kann einsatzgerecht und der geforderten Expositionsklasse entsprechend so niedrig als nötig, mithin auch wirtschaftlich gehalten werden. Durch die Verwendung einer rostfreien Tragkonstruktion und einem anforderungsoptimierten Füllmaterial kann ein optimaler Witterungs-, Adhäsions- und Brandschutz realisiert werden. Eine Verfüllung der Schachtabdeckung auf der Baustelle kann den Transport ab Werk zur Baustelle begünstigen, da hierdurch das Transportgewichts der Schachtabdeckung ohne Füllmaterial naturgemäss tiefer ist. Die Schachtabdeckung erfüllt somit ab Werk die geprüfte und zertifizierte Belastungsklasse. Infolge des konsequenten Einsatzes von nichtrostendem Stahl kann eine Betonüberdeckungsproblematik ausgeschlossen werden, was eine schlanke Schachtabdeckungskonstruktion ermöglicht.

Der Einsatz der erfindungsgemässen Schachtabdeckung kann auch unter Wasser (beispielsweise auch im Meer, also im Salzwasserbereich) erfolgen.

Die Rippenelemente sind aus einem hochfesten, zähen Rost-und säurebeständiger Stahl hergestellt, der ein identisches Korrosionsverhalten hat wie ein nichtrostender Stahl der "Korrosionsschutzklasse III/mittel". Zugleich muss dieser einen tiefen Nickelgehalt und ein ausgewogenes ferritisches, austenitisches Mischgefüge aufweisen. Die Längselemente und weitere Bauteile sollten - soweit aus fertigungstechnischen Gründen möglich - auch der "Korrosionsschutzklasse III/mittel" angehören. Die realisierbaren grossen Baugrössen der Schachtabdeckungen und durch die Verwendung von bewährten Schliesssystemen kann dem Vandalismus oder ähnlichen unbefugtem Zugriff auf die Schachtabdeckung zuverlässig vermieden werden. Die Verriegelungselemente an der Schachtabdeckung können dabei als Reibverschluss, Verschraubungsverschluss oder nach spezieller Anforderung ausgeführt sein.

Die erfindungsgemässe Schachtabdeckung kann bei Beschädigung repariert bzw. revidiert werden, wobei dies unabhängig davon ist, ob die Tragkonstruktion und/oder das Füllmaterial beschädigt worden ist. Somit wird die Lebensdauer erheblich angehoben. Ein Zerstörungsbruch der Schachtabdeckung, wie sie bei bekannten Schachtabdeckungen aus Eisenguss, aus duroplastischem Polymer oder aus einem Polyesterbeton auftreten kann, ist bei der erfindungsgemässen Schachtabdeckung ausgeschlossen, wobei als Polyesterbeton das SMC-(Sheet Moulding Compound)-Herstellverfahren bzw. das BMC-(Bulk Moulding Compound)-Herstellverfahren verstanden wird.

In Fig. 9 bis 15 sind weitere Ausführungsvarianten für die erfinderische Schachtabdeckung dargestellt. Fig. 9 zeigt die Schachtabdeckung in einer Draufsicht, womit die Tragkonstruktion mit den Rippenelementen 2, den Längselementen 4 und Bewehrungsstangen 17 ersichtlich ist. Wie aus Fig. 10, die einen Schnitt entlang der Schnittebene A-A durch die Tragkonstruktion gemäss Fig. 9 zeigt, erkennbar ist, sind jeweils zwei Rippenelemente 2 durch einen Steg 15 verbunden, der als Fixierelement wirkt, wobei der Steg 15 und die Rippenelemente 2 ein U-Profil bilden. Die Beabstandung der zu einem U-Profil gehörenden Rippenelementen 2 wird somit durch den Steg 15 bewerkstelligt. Weiter wird die Beabstandung zwischen zwei U-Profilen durch Verbindungselemente 16 zur Verbindung der Stege 15 mit dem Boden der Wanne 6 erreicht. Als Verbindungselemente 16 können beispielsweise Nieten verwendet werden. Ein Verschweissen der Stege 15 mit dem Boden der Wanne 6 ist jedoch auch denkbar.

Die Verbindungselemente 16 sind in regelmässigen Abständen und mittig in den Stegen 15 vorgesehen. Entsprechende Vorkehrungen sind in Übereinstimmung mit den Stegen 16 im Boden der Wanne 6 vorgesehen.

Fig. 11 zeigt einen Schnitt entlang der Schnittebene B-B, die damit quer zu den Längselementen 4 und den Bewehrungsstangen 17 verläuft. Im Unterschied zu den in den Fig. 1 bis 8 dargestellten Ausführungsvarianten sind die Längselemente 4 bei der Ausführungsvariante gemäss Fig. 11 näher zum Boden der Wanne 6 - d.h. näher zur Unterseite der Schachtabdeckung - angeordnet. Damit werden Belastungen auf die Tragkonstruktion besser durch die Längselemente 4 aufgenommen.

Die Bewehrungsstangen 17 hingegen sind näher zur oberen Seite der Tragkonstruktion - d.h. näher zur Oberseite der Schachtabdeckung - angeordnet und sorgen damit dafür, dass die Rippenelemente 2 in Position gehalten werden und dass ein Füllmaterial, mit dem die Wanne 6 allenfalls gefüllt wird, nicht ausgequetscht werden kann.

Die Längselemente 4 können bei einer spezifischen Ausführungsform aus einem Normstahl bestehen. Bei den Bewehrungsstangen 17 - die sich, wie oben ausgeführt worden ist, nahe zur Oberseite der Schachtabdeckung befinden - ist in Abhängigkeit von Witterungseinflüssen vorzugsweise ein rostfreier Stahl einzusetzen.

Schliesslich sind in Fig. 11 Öffnungen 18 in den Rippenelementen 2 sichtbar. Die Öffnungen 18 sind in regelmässigem Abstand angeordnet und dienen zur Verteilung des eingebrachten Füllmaterials innerhalb der in die Wanne 6 eingelassenen Tragkonstruktion. Damit wird ein rasches Füllen mit Füllmaterial ermöglicht.

Fig. 12 zeigt ein Netzbild eines U-Profil, das aus zwei Rippenelementen 2 und einem Steg 15 als Fixierelement besteht. Ebenfalls ersichtlich sind die Öffnungen 18 und vorbereitete Durchführungen für die Längselemente 4 und für die Bewehrungsstangen 17. Durch einfaches Biegen um 90° der Rippenelemente 2 in Bezug auf den Steg 15 entsteht ein in der Tragkonstruktion verwendetes U-Profil, wie es vielfach gemäss Fig. 10 eingesetzt und mit dem Boden der Wanne 6 mittels der Verbindungselemente 16 verbunden wird.

Schliesslich ist in Fig. 13 die Wanne 6 in Perspektive dargestellt. Die Wanne 6 wird in einer Ausführungsvariante alleine durch Falzen hergestellt, wobei als Ausgangslage das in Fig. 14 gezeigte Netzbild dient. Durch Biegen der Seitenwände entlang der strichlinierten Linien und anschliessendem Falzen in den Endbereichen der Seitenwände - wiederum entlang der strichlinierten Linien - wird eine stabile und abgeschlossene Wanne erhalten, in der lediglich noch die U-Profile mit eingesetzten Längselementen 4 und eingesetzten Bewehrungsstangen 17 befestigt werden müssen.

Schliesslich zeigt Fig. 15 eine weitere Ausführungsvariante der erfindungsgemässen Schachtabdeckung, wobei es sich hierbei um einen Schnitt analog zu Fig. 10 handelt. Wiederum deutlich ersichtlich sind die Längselemente 4, die Bewehrungsstangen 17 und die Rippenelemente 2, wobei letztere am unteren Ende eine Zunge 19 aufweisen, die zusammen mit dem jeweiligen Rippenelement im Querschnitt zu einer L-Form führt. Die Zunge 19 ist eine weitere Form von ein Fixierelement zur Fixierung des jeweiligen Rippenelementes. Die Zunge 19 ist beispielsweise mit dem jeweiligen Rippenelement verschweisst oder aus einem Stück durch Biegen - wie dies auch bei der in Fig. 12 gezeigten Ausführungsvariante beschrieben worden ist - geformt.

Die Zungen 19 werden beispielsweise mit dem Boden der Wanne 6 verbunden, wobei dies durch Schweissen oder durch Nieten erfolgen kann.

In Fig. 15 sind jeweils zwei Zungen 19 gegeneinander angeordnet. Selbstverständlich sind auch andere Anordnungen denkbar.

Die anhand der Fig. 9 bis 15 erläuterten Ausführungsvarianten sind gegenüber der anhand der Fig. 1 bis 8 erläuterten Ausführungsvarianten wesentlich vereinfacht und damit kostengünstiger herstellbar. Dies insbesondere deshalb, weil eine geringere Anzahl an Komponenten erforderlich ist. So weist die Wanne 6 eine einfachere Form, insbesondere im Randbereich, auf.

Obwohl die Erfindung anhand einer in den Fig. 1 bis 15 gezeigten rechteckigen Schachtabdeckung erläutert wird, sind auch andere Formen von Schachtabdeckungen denkbar. So ist die vorliegende Erfindung grundsätzlich nicht nur zur Abdeckung von rechteckförmigen Schachtöffnungen geeignet, sondern es können Schachtabdeckungen an jedwede Form angepasst werden. So sind auch runde, trapezförmige oder andere Formen unter Anwendung der Erfindung realisierbar.

## Patentansprüche

1. Schachtabdeckung zur Abdeckung einer Schachtöffnung, wobei die Schachtabdeckung eine Tragkonstruktion (1) umfasst, wobei die Tragkonstruktion (1) mehrere Rippenelemente (2), mindestens ein Fixierelement (3, 15, 19) und mindestens ein Längselement (4) umfasst, **dadurch gekennzeichnet, dass** die Rippenelemente (2) durch das mindestens eine Fixierelement (3, 15, 19) fixierbar sind und dass das mindestens eine Längselement (4) mit mehreren Rippenelementen (2) verbunden ist.

2. Schachtabdeckung nach Anspruch 1, **dadurch gekennzeichnet, dass** die Rippenelemente (2) flach ausgebildet und derart ausgerichtet sind, dass sie im Wesentlichen parallel zu einer auf die Tragkonstruktion (1) wirkenden Hauptbelastungsrichtung (F) verlaufen.

3. Schachtabdeckung nach Anspruch 1 oder 2, **dadurch gekennzeichnet, dass** sich zumindest mehrere Rippenelemente (2) von einem Rand der Schachtöffnung zu einem gegenüberliegenden Rand erstrecken.

4. Schachtabdeckung nach einem der Ansprüche 1 bis 3, **dadurch gekennzeichnet, dass** die Schachtöffnung rechteckig ist.

5. Schachtabdeckung nach einem der Ansprüche 1 bis 4, **dadurch gekennzeichnet, dass** das mindestens eine Längselemente (4) quer zu mehreren Rippenelementen (2) verläuft und dass das mindestens eine Längselement (4) mit mehreren Rippenelementen (2) fest verbunden ist.

6. Schachtabdeckung nach einem der Ansprüche 1 bis 5, **dadurch gekennzeichnet, dass** das mindestens eine Längselement (4) eine Rundstange ist, die vorzugsweise durch mehrere Rippenelemente (2) hindurchgeführt ist.

7. Schachtabdeckung nach einem der Ansprüche 1 bis 6, **dadurch gekennzeichnet, dass** die Tragkonstruktion (1) in einer Wanne (6) enthalten ist und mit dieser fest verbunden ist und dass die Wanne (6) mit einem Füllmaterial, vorzugsweise einem Betongemisch, befüllbar ist.

8. Schachtabdeckung nach Anspruch 7, **dadurch gekennzeichnet, dass** zwischen einer Auflagefläche der Wanne (6) und der Wanne (6) ein Dichtungselement (7) vorgesehen ist, das eine Wasserabdichtung und/oder eine Brandabdichtung ermöglicht.

9. Schachtabdeckung nach Anspruch 7 oder 8, **dadurch gekennzeichnet, dass** ein Schliesssystem (8) zum sicheren Abschliessen der Schachtöffnung vorgesehen ist.

10. Schachtabdeckung nach einem der Ansprüche 1 bis 9, **dadurch gekennzeichnet, dass** das Fixierelement ein Kammelement (3) ist, durch das die Rippenelemente (2) hindurchgreifen, wobei vorzugsweise mindestens zwei Kammelemente (3) vorgesehen sind, die im Bereich von Auflageflächen der Tragkonstruktion (1) angeordnet sind.

11. Schachtabdeckung nach einem der Ansprüche 1 bis 9, **dadurch gekennzeichnet, dass** das Fixierelement ein Steg (15) ist, der zwei benachbarte Rippenelemente (2) zu einem U-Profil verbindet.

12. Schachtabdeckung nach einem der Ansprüche 1 bis 9, **dadurch gekennzeichnet, dass** das Fixierelement eine Zunge (19) ist, die senkrecht auf ein Rippenelement (2) steht und mit diesem verbunden ist.

13. Schachtabdeckung nach einem der Ansprüche 1 bis 12, **dadurch gekennzeichnet, dass** die Längselemente (4) näher zu einer Unterseite der Schachtabdeckung angeordnet sind und dass parallel zu den Längselementen (4) verlaufende Bewehrungsstangen (17) vorhanden sind, die näher zu einer Oberseite der Schachtabdeckung angeordnet sind.

14. Schachtabdeckung nach einem der Ansprüche 1 bis 13, **dadurch gekennzeichnet, dass** für die Tragkonstruktion (1) aus einem rostfreien Material, insbesondere aus einem rostfreien Stahl nach DIN EN 10088-1, besteht.

15. Schachtabdeckung nach einem der Ansprüche 1 bis 14, **dadurch gekennzeichnet, dass** die Tragkonstruktion (1) ohne Füllmaterial eine vorgegebene Belastungsnorm erfüllt und hierfür zertifizierbar ist.

16. Verfahren zur Herstellung einer Schachtabdeckung nach einem der Ansprüche 1 bis 15, **dadurch gekennzeichnet, dass** die Tragkonstruktion (1) mittels handelsüblichen Halbfabrikaten unter Anwendung von Blechbearbeitungstechniken hergestellt wird.

17. Verfahren nach Anspruch 16, **dadurch gekennzeichnet, dass** die Tragkonstruktion (1) im Wesentlichen durch Zuschneiden und Verschweissen von Plattenmaterial hergestellt wird.

## Claims

1. A shaft cover for covering a shaft opening, wherein the shaft cover comprises a support structure (1), wherein the support structure (1) comprises several rib elements (2), at least one fixing element (3, 15, 19) and at least one longitudinal element (4), **characterized in that** the rib elements (2) can be fixed by the at least one fixing element (3, 15, 19) and that the at least one longitudinal element (4) is connected with several rib elements (2).

2. The shaft cover according to claim 1, **characterized in that** the rib elements (2) are formed flat and oriented such that they run essentially parallel to a main direction of load (F) acting on the support structure (1).

3. The shaft cover according to claim 1 or 2, **characterized in that** at least several rib elements (2) extend from one rim of the shaft opening to a rim located opposite.

4. The shaft cover according to any one of the claims 1 to 3, **characterized in that** the shaft opening is rectangular.

5. The shaft cover according to any one of the claims 1 to 4, **characterized in that** the at least one longitudinal element (4) runs transverse to several rib elements (2) and that the at least one longitudinal element (4) is firmly connected with several rib elements (2).

6. The shaft cover according to any one of the claims 1 to 5, **characterized in that** the at least one longitudinal element (4) is a round rod which is preferably fed through several rib elements (2).

7. The shaft cover according to any one of the claims 1 to 6, **characterized in that** the support structure (1) is contained in a basin (6) and is firmly connected with it and that the basin (6) can be filled with a filling material, preferably with a concrete mixture.

8. The shaft cover according to claim 7, **characterized in that** a sealing element (7) is provided in between a bearing surface of the basin (6) and the basin (6), which enables sealing against water and/or sealing against fire.

9. The shaft cover according to claim 7 or 8, **characterized in that** a lock system (8) is provided for securely locking the shaft opening.

10. The shaft cover according to any one of the claims 1 to 9, **characterized in that** the fixing element is a comb element (3) through which the rib elements (2) reach and wherein preferably at least two comb elements (3) are provided, which are located in the region of bearing surfaces of the support structure (1).

11. The shaft cover according to any one of the claims 1 to 9, **characterized in that** the fixing element is a bar (15) that combines two neighboring rib elements (2) to a U-beam.

12. The shaft cover according to any one of the claims 1 to 9, **characterized in that** the fixing element is a tongue (19) that stands perpendicularly to a rib element (2) and is connected with the rib element.

13. The shaft cover according to any one of the claims 1 to 12, **characterized in that** the longitudinal elements (4) are positioned closer to a lower surface of the shaft cover and that reinforcing bars (17) running parallel to the longitudinal elements (4) are provided, which are positioned closer to an upper surface of the shaft cover.

14. The shaft cover according to any one of the claims 1 to 13, **characterized in that** the support structure (1) consists of stainless material, particularly of stainless steel according to DIN EN 10088-1.

15. The shaft cover according to any one of the claims 1 to 14, **characterized in that** the support structure (1) without filling material complies with a predetermined load standard and is certifiable for it.

16. A method for manufacturing a shaft cover according to any one of the claims 1 to 15, **characterized in that** the support structure (1) is produced by means of commercially available semi-finished products using sheet metal processing techniques.

17. The method according to claim 16, **characterized in that** the support structure (1) is produced essentially by cutting and welding of plate material.

## Revendications

1. Couvercle de logement pour couvrir une ouverture de logement, le couvercle de logement comprenant une structure porteuse (1), la structure porteuse (1) comprenant plusieurs éléments de nervure (2), au moins un élément de fixation (3, 15, 19) et au moins un élément longitudinal (4), **caractérisé en ce que** les éléments de nervure (2) peuvent être fixés à travers le au moins un élément fixation (3, 15, 19), et **en ce que** le au moins un élément longitudinal (4) est raccordé à plusieurs éléments de nervure (2).

2. Couvercle de logement selon la revendication 1, **caractérisé en ce que** les éléments de nervure (2) sont réalisés plats et sont orientés de telle sorte qu'ils s'étendent essentiellement parallèlement à une direction de charge principale (F) agissant sur la structure porteuse (1).

3. Couvercle de logement selon la revendication 1 ou 2, **caractérisé en ce qu'**au moins plusieurs éléments de nervure (2) s'étendent depuis un bord de l'ouverture de logement jusqu'au bord opposé.

4. Couvercle de logement selon l'une des revendications 1 à 3, **caractérisé en ce que** l'ouverture de logement est rectangulaire.

5. Couvercle de logement selon l'une des revendications 1 à 4, **caractérisé en ce que** le au moins un élément longitudinal (4) s'étend transversalement à plusieurs éléments de nervure (2) et **en ce que** le au moins un élément longitudinal (4) est relié fixement à plusieurs éléments de nervure (2).

6. Couvercle de logement selon l'une des revendications 1 à 5, **caractérisé en ce que** le au moins un élément longitudinal (4) est une barre ronde qui traverse de préférence plusieurs éléments de nervure (2).

7. Couvercle de logement selon l'une des revendications 1 à 6, **caractérisé en ce que** la structure porteuse (1) est renfermée dans une cuve (6) et est raccordée fixement à cette dernière, et **en ce que** la cuve (6) peut être remplie d'un matériau de remplissage, de préférence d'un mélange de béton.

8. Couvercle de logement selon la revendication 7, **caractérisé en ce qu'**il est prévu entre une surface d'appui de la cuve (6) et la cuve (6) un élément d'étanchéité (7) qui permet une étanchéité hydraulique et/ou une étanchéité au feu.

9. Couvercle de logement selon la revendication 7 ou 8, **caractérisé en ce qu'**il est prévu un système de fermeture (8) pour une fermeture sécurisée de l'ouverture de logement.

10. Couvercle de logement selon l'une des revendications 1 à 9, **caractérisé en ce que** l'élément de fixation est un élément en forme de peigne (3), à travers lequel passent les éléments de nervure (2), de préférence au moins deux éléments en forme de peigne (3) étant prévus, lesquels sont agencés dans la zone des surfaces d'appui de la structure porteuse (1).

11. Couvercle de logement selon l'une des revendications 1 à 9, **caractérisé en ce que** l'élément de fixation est une tige (15) qui relie deux éléments de nervure (2) adjacents à un profil en U.

12. Couvercle de logement selon l'une des revendications 1 à 9, **caractérisé en ce que** l'élément de fixation est une languette (19) qui s'étend perpendiculairement à un élément de nervure (2) et qui est raccordée à ce dernier.

13. Couvercle de logement selon l'une des revendications 1 à 12, **caractérisé en ce que** les éléments longitudinaux (4) sont agencés plus près d'une face inférieure du couvercle de logement et **en ce qu'**il y a des tiges d'armature (17) s'étendant parallèlement aux éléments longitudinaux (4) qui sont agencées plus près d'une face supérieure du couvercle de logement.

14. Couvercle de logement selon l'une des revendications 1 à 13, **caractérisé en ce que** la structure porteuse (1) est composée d'un matériau inoxydable, en particulier d'un acier inoxydable conformément à la norme DIN EN 10088-1.

15. Couvercle de logement selon l'une des revendications 1 à 14, **caractérisé en ce que** la structure porteuse (1) répond, sans matériau de remplissage, à une norme de charge déterminée et peut être certifiée à cet effet.

16. Procédé pour fabriquer un couvercle de logement selon l'une des revendications 1 à 15, **caractérisé en ce que** la structure porteuse (1) est fabriquée à l'aide de produits semi-finis courants en utilisant des techniques d'usinage de tôles.

17. Procédé selon la revendication 16, **caractérisé en ce que** la structure porteuse (1) est fabriquée essentiellement par découpe et par soudage de matériau en forme de plaque.
